# EUROPÄISCHE PATENTSCHRIFT

(11) **EP 0 981 831 B1**
(45) Veröffentlichungstag und Bekanntmachung des Hinweises auf die Patenterteilung: **19.09.2001**
(21) Anmeldenummer: 99915495.8
(22) Anmeldetag: 02.03.1999
(51) Int. Cl.: H01J 61/04, H01J 65/04

(54) **ENTLADUNGSLAMPE MIT DIELEKTRISCH BEHINDERTEN ELEKTRODEN**
DISCHARGE LAMP WITH DIELECTRICALLY IMPEDED ELECTRODES
LAMPE A DECHARGE AVEC ELECTRODES INHIBEES DIELECTRIQUEMENT

(30) Priorität: 17.03.1998 DE 19811520
(43) Veröffentlichungstag der Anmeldung: 01.03.2000
(73) Patentinhaber: Patent-Treuhand-Gesellschaft für elektrische Glühlampen mbH, 81543 München (DE)
(72) Erfinder: VOLLKOMMER, Frank, D-82131 Buchendorf (DE); HITZSCHKE, Lothar, D-81737 München (DE)
(86) Internationale Anmeldenummer: DE9900543
(87) Internationale Veröffentlichungsnummer: WO9948134

(56) Entgegenhaltungen:
- EP-A- 0 363 832
- EP-A- 0 593 311

## Beschreibung

Die Erfindung geht aus von einer Entladungslampe gemäß dem Oberbegriff des Anspruchs 1.

Diese Entladungslampe weist ein eine Gasfüllung einschließendes Entladungsgefäß auf, wobei zumindest Teile des Entladungsgefäßes für Strahlung eines gewünschten Spektralbereiches, insbesondere Licht, d.h. sichtbare elektromagnetische Strahlung, oder auch Ultraviolett(UV)- sowie Vakuumultraviolett(VUV)-Strahlung transparent sind. Eine Anzahl Elektroden erzeugt bei geeigneter elektrischer Versorgung eine Entladung in der Gasfüllung. Die Entladung erzeugt entweder direkt die gewünschte Strahlung oder die durch die Entladung emittierte Strahlung wird mit Hilfe eines Leuchtstoffes in die gewünschte Strahlung konvertiert.

Es handelt sich dabei insbesondere um eine Entladungslampe, die für den Betrieb mittels dielektrisch behinderter Entladung geeignet ist. Zu diesem Zweck sind entweder die Elektroden einer Polarität oder alle Elektroden, d.h. beiderlei Polarität, mittels einer dielektrischen Schicht von der Gasfüllung bzw. im Betrieb von der Entladung getrennt (einseitig bzw. zweiseitig dielektrisch behinderte Entladung, siehe z.B. WO 94/23442 bzw. EP 0 363 832). Für diese dielektrischen Schicht ist auch die Bezeichnung "dielektrische Barriere" und für derartig erzeugte Entladungen auch der Begriff "Barrierenentladung" gebräuchlich.

Ferner ist noch klarzustellen, daß die dielektrische Barriere keine speziell zu diesem Zweck auf eine Elektrode aufgebrachte Schicht sein muß, sondern beispielsweise auch durch eine Entladungsgefäßwand gebildet sein kann, wenn Elektroden auf der Außenseite einer solchen Wand oder innerhalb der Wand angeordnet sind.

### Darstellung der Erfindung

Es ist Aufgabe der vorliegenden Erfindung, eine Entladungslampe gemäß dem Oberbegriff des Anspruchs 1 mit reduzierter elektromagnetischer Störstrahlung (EMI) bereitzustellen.

Diese Aufgabe wird bei einer Lampe mit den Merkmalen des Oberbegriffs des Anspruchs 1 durch die Merkmale des kennzeichnenden Teils des Anspruchs 1 gelöst. Besonders vorteilhafte Ausgestaltungen finden sich in den abhängigen Ansprüchen.

Die Erfindung schlägt vor, daß die Entladungslampe eine elektrisch leitende Abschirmung umfaßt, welche das Entladungsgefäß zumindest teilweise umgibt. Außerdem ist die Abschirmung durch ein Dielektrikum von mindestens einer Elektrode, je nach den elektrischen Potentialverhältnissen gegebenenfalls auch von allen Elektroden, galvanisch getrennt. Um weitgehend zu verhindern, daß die im Betrieb den Lampenelektroden zugeführte elektrische Leistung kapazitiv an die elektrisch leitende Abschirmung ankoppelt, sind die Dicke d_{D} und die Dielektrizitätszahl ε_{D} des Dielektrikums sowie die Dikke d_{B} und die Dielektrizitätszahl ε_{B} der Barriere, welche die Elektroden von der Gasfüllung trennt, gezielt so aufeinander abgestimmt, daß folgende Beziehungen erfüllt sind:
$\frac{{\text{d}}_{\text{D}}}{{\text{ε}}_{\text{D}}}$ ≥ F·$\frac{{\text{d}}_{\text{B}}}{{\text{ε}}_{\text{B}}}$ und F ≥ 1, 5, bevorzugt F ≥ 2,0, besonders bevorzugt F ≥ 2,5.

Unterhalb der unteren Grenze, d.h. wenn der Faktor F ungefähr 1,5 beträgt, koppelt die elektrische Leistung bereits in unakzeptabler Stärke an die Abschirmung an. Ein zuverlässiger Betrieb der dielektrisch behinderten Entladung innerhalb des Entladungsgefäßes der Lampe ist dann nicht mehr unter allen Betriebsbedingungen sicher gewährleistet.

Prinzipiell nimmt die kapazitive Entkopplung der Abschirmung von der dielektrisch behinderten Entladung mit zunehmendem Faktor F ebenfalls zu. Insofern werden an sich relativ hohe Faktoren F angestrebt. Für den Fall, daß die Dielektrizitätszahlen des Dielektrikums und der Barriere ungefähr gleich sind bedeuten hohe Faktoren F ein großes Verhältnis zwischen den Dicken des Dielektrikums bzw. der Barriere. Mit anderen Worten muß in diesem Fall die Dicke des Dielektrikums entsprechend größer als die Dicke der Barriere sein. Allerdings sind der Dicke des Dielektrikums aus Kosten- und konstruktiven Gründen Grenzen gesetzt. Folglich bleibt nur die Möglichkeit, die Dicke der Barriere zu verkleinern, was aber wiederum hohe Ansprüche an die Präzision der Barriere stellt, um die Gleichmäßigkeit der dielektrisch behinderten Entladung nicht negativ zu beeinflussen. Im konkreten Einzelfall ist hier gegebenenfalls ein geeigneter Kompromiß einzugehen.

Ist die Dielektrizitätszahl ε_{B} der Barriere allerdings größer oder gar deutlich größer als die Dielektrizitätszahl ε_{D} des Dielektrikums, sind durchaus auch entsprechend hohe Faktoren F realisierbar.

Unter den vorgenannten Prämissen sind zahlreiche konkrete Ausgestaltungen denkbar.

In einer besonders vorteilhaften Ausgestaltung ist das Dielektrikum, welches die Abschirmung von den Elektroden trennt, durch die Wand des Entladungsgefäßes selbst gebildet. Dazu sind zumindest die Elektroden mit von der Abschirmung verschiedenem elektrischen Potential gezielt auf der Innenwand des Entladungsgefäßes angeordnet. Dieses Vorgehen hat unter anderem den Vorteil, daß sich die oben genannte Beziehungen gut erfüllen läßt, solange ε_{B} nicht zu klein gegenüber ε_{D} gewählt wird, da die Wand des Entladungsgefäßes aus mechanischen Gründen in der Regel dicker als die Barriere der Elektroden ist.

Andererseits kann das Dielektrikum zwischen Abschirmung und Elektroden auch aus zwei oder mehr Schichten mit unterschiedlichen Dielektrizitätszahlen aufgebaut sein. Dies kann unter Umständen insbesondere im Bereich der Elektroden sinnvoll sein, um auch bei relativ dünner Entladungsgefäßwand die oben genannten Bedingungen dort sicher erfüllen zu können. Auch die Barriere kann im Prinzip aus mehreren Schichten mit unterschiedlichen Dielektrizitätszahlen aufgebaut sein.

Bei der Verwendung von mehreren Schichten ist allerdings zu berücksichtigen, daß in der oben genannten Ungleichung die beiden Quotienten durch die Summen bzw. ·zu ersetzen sind, wobei d_{Di}, ε_{Di}, d_{Bi,} ε_{Bi} die Dicken bzw. Dielektrizitätszahlen der jeweiligen Schicht i bezeichnen. Der Index i nimmt bei einen Einschicht-System den Wert 1 an, bei einem Zwei-schicht-System die Werte 1 und 2 und entsprechend die Werte 1, 2, ... n für ein n-Schicht-System.

Ebenso ist es möglich, zumindest die Elektroden mit von der Abschirmung verschiedenem elektrischen Potential innerhalb der Wand des Entladungsgefäßes anzuordnen. In diesem Falle erfolgt die Anordnung der Elektroden so, daß die dem Innern des Entladungsgefäßes zugewandte Schicht der Gefäßwand dünner ist, als die der Abschirmung zugewandte Schicht.

Die Abschirmung ist beispielsweise als metallischer Mantel mit einer Öffnung ausgebildet. Die Öffnung definiert die effektive Abstrahlfläche der Lampe.

In einer besonders vorteilhaften Variante ist zusätzlich zumindest ein Teil des Mantels zu Kühlrippen weitergebildet. Dadurch übernimmt der Mantel eine Doppelfunktion, nämlich zum einen die Abschirmwirkung und zum anderen die Abführung der durch die Entladung und/oder gegebenenfalls die Elektronik zum Betreiben der Lampe erzeugten Verlustwärme. Da die Lampe zweckmäßigerweise in besonders engem Kontakt mit dem Mantel steht, ist außerdem eine gute Homogenisierung der Temperaturverteilung längs der Kontaktzone zwischen Lampe und Mantel gewährleistet.

Die Abschirmwirkung kann noch weiter verbessert werden, wenn zumindest der der Mantelöffnung zugewandte Teil der Außenwandung des Entladungsgefäßes von einer elektrisch leitfähigen, transparenten Schicht, z.B. aus Indium-Zinn-Oxid (ITO), bedeckt ist. Zudem sind Mantel und transparente Schicht miteinander elektrisch kontaktiert.

Ferner kann der Mantel auch gänzlich durch die elektrisch leitfähige, transparente Schicht realisiert sein. Allerdings muß bei dieser Variante dann auf die Kühlwirkung des Mantels verzichtet werden.

Die Abschirmung kann sich auf schebendem elektrischen Potential befinden, ist aber vorteilhaft mit einem auf Masse, z.B. Erde, liegenden Potential verbunden, um eine eventuelle elektromagnetische Abstrahlung der Abschirmung selbst zu verhindern.

### Beschreibung der Zeichnungen

Im folgenden soll die Erfindung anhand eines Ausführungsbeispiels näher erläutert werden.

Es zeigt die Figur einen Querschnitt einer stabförmigen Apertur-Leuchtstofflampe mit Abschirmung in schematischer Darstellung.

Es handelt sich um eine Apertur-Leuchtstofflampe 1 für OA(Office Automation)-Anwendungen. Die Lampe 1 besteht im wesentlichen aus einem röhrförmigen Entladungsgefäß 2 mit kreisförmigem Querschnitt, das von einer Abschirmung umgeben ist, sowie drei streifenförmigen Elektrode 3-5, die auf der Innenwandung des Entladungsgefäßes 2 parallel zur Rohrlängsachse aufgebracht sind. Jede der Innenwandungselektroden 3-5 ist mit einer dielektrischen Schicht 6-8 bedeckt. Ferner ist die Innenwandung des Entladungsgefäßes 2 mit Ausnahme einer rechteckigen Apertur 9 mit einer Reflexionsdoppelschicht 10 aus Al₂O₃ und TiO₂ versehen. Auf der Reflexionsdoppelschicht 10 sowie auch auf der Gefäßinnenwandung im Bereich der Apertur 9 ist eine Leuchtstoffschicht 11 aufgebracht. Die Reflexionsdoppelschicht 10 reflektiert das von der Leuchtstoffschicht 11 erzeugte Licht. Auf diese Weise wird die Leuchtdichte der Apertur 9 erhöht.

Der Außendurchmesser des rohrförmigen Entladungsgefäßes 2 beträgt ca. 9 mm. Innerhalb des Entladungsgefäßes 2 befindet sich Xenon mit einem Fülldruck von 21.3 kPa 160 torr).

Die Elektroden 3-5 sind durch ein erstes Ende des Entladungsgefäßes 2 hindurch gasdicht nach außen geführt und gehen dort jeweils in eine äußere Stromzuführung (nicht dargestellt) über. An seinem anderen Ende ist das Entladungsgefäß 2 mit einer aus dem Gefäß geformten Kuppel (nicht dargestellt) ebenfalls gasdicht verschlossen.

Eine erste 5 der drei Elektroden 3-5 ist für eine erste Polarität einer Versorgungsspannung vorgesehen, während die beiden anderen Elektroden 4, 5 für die zweite Polarität vorgesehen sind. Die erste Elektrode 5 ist diametral zur Apertur 9 und die beiden anderen Elektroden 4, 5 sind in unmittelbarer Nähe zu beiden Längsseiten der Apertur 9 angeordnet. Die Breite und die Länge der Apertur 5 betragen ca. 6,5 mm bzw. 255 mm.

Die Barriere besteht aus Glaslot mit einer Dielektrizitätszahl von ca. 8 und einer Dicke von ca. 250 µm. Daraus resultiert ein Quotient aus Barrierendicke zu Dielektrizitätszahl von ca. 0,031 mm.

Das Entladungsgefäß 2 besteht aus alkaliarmem Natron-Kalk-Glas (Schott #8350) mit einer Dielektrizitätszahl von ca. 7 und einer Wandstärke von ca. 0,6 mm. Daraus resultiert ein Quotient aus Wandstärke zu Dielektrizitätszahl von ca. 0,086 mm. Dieser Quotient ist ca. 2,77 mal größer als der entsprechende Quotient für die Barriere. Folglich ist hier die in der allgemeinen Beschreibung geforderte Beziehung erfüllt.

Die Abschirmung der Lampe 1 besteht aus einem massiven im wesentlichen quaderförmigen, metallischen Mantel 12 und einer transparenten Schicht 13. Der Mantel 12 weist eine Öffnung entsprechend der Lampenapertur 9 auf derart, daß nur noch die Apertur 9 der Lampe von außen sichtbar ist. Die transparente Schicht 13 besteht aus Indium-Zinn-Oxid (ITO) und bedeckt die Außenwandung des Entladungsgefäßes 2 nur im Bereich der Apertur 9. Die transparente Schicht 13 ist mit dem Mantel 12 entlang seiner Öffnung elektrisch kontaktiert und komplettiert deshalb die abschirmende Wirkung des Mantels 12 gegenüber EMI. Der Mantel 12 weist auf seiner der Öffnung entgegengesetzten Seite eine Anzahl von Kühlrippen 14 auf. Eine Wärmeleitpaste 15 verbessert die Wärmeübertragung zwischen Entladungsgefäß 2 und Mantel 12.

Bei der Leuchtstoffschicht 11 handelt es sich um einen Dreibandenleuchtstoff. Er besteht aus einer Mischung der Blaukomponente BaMgAl₁₀O₁₇:Eu, der Grünkomponente LaPO₄:Ce,Tb und der Rotkomponente (Y,Gd)BO₃:Eu.

Die resultierenden Farbkoordinaten betragen x = 0,395 und y = 0,383, d.h. die von der Entladung erzeugte UV-Strahlung wird in weißes Licht konvertiert.

## Patentansprüche

1. Entladungslampe (1)
• mit einem zumindest teilweise transparenten und mit einer Gasfüllung gefüllten Entladungsgefäß (2),
• einer Anzahl Elektroden (3-5), die auf oder in Wandungen des Entladungsgefäßes (2) angeordnet sind,
• und mindestens einer dielektrischen Barriere (6-8) aus einer oder mehreren Schichten mit
- den Dicken d_{Bi} und mit
- den Dielektrizitätszahlen ε_{Bi}
zwischen zumindest einer Elektrode (3-5) und der Gasfüllung, geeignet für eine dielektrisch behinderte Entladung in dem Entladungsgefäß (2) zwischen Elektroden unterschiedlicher Polarität,
**gekennzeichnet durch**
• eine elektrisch leitende Abschirmung (12, 13), welche das Entladungsgefäß (2) zumindest teilweise umgibt,
• mindestens einem Dielektrikum (2) aus einer oder mehreren Schichten mit
- den Dicken d_{Di} und mit
- den Dielektrizitätszahlen ε_{Di},
welches mindestens eine Dielektrikum (2) die Abschirmung (12,13) von zumindest einer Elektrode (3-5) galvanisch trennt,
• und die Beziehung

2. Entladungslampe nach Anspruch 1, wobei die Abschirmung (12) mit einem auf Masse, z.B. Erde, liegenden Potential verbunden ist.

3. Entladungslampe nach Anspruch 1 oder 2, wobei die Abschirmung eine transparente Schicht (13) umfaßt, welche zumindest auf einem Teilbereich (9) der Außenwandung des Entladungsgefäßes (2) angeordnet ist.

4. Entladungslampe nach Anspruch 3, wobei die transparente Schicht (13) aus Indium-Zinn-Oxid (ITO) besteht.

5. Entladungslampe nach einem der vorstehenden Ansprüche, wobei die Elektroden (3-5) auf der Innenwand des Entladungsgefäßes (2) angeordnet sind und wobei das Dielektrikum, welches die Abschirmung (12, 13) von den Elektroden (3-5) trennt, durch die Wand des Entladungsgefäßes (2) gebildet ist.

6. Entladungslampe nach einem der vorstehenden Ansprüche, wobei zumindest ein Teil der Abschirmung (12) zu Kühlrippen (14) weitergebildet ist.

## Claims

1. Discharge lamp (1)
• having a discharge vessel (2) which is at least partially transparent and filled with a gas filling,
• a number of electrodes (3-5) which are arranged on or in walls of the discharge vessel (2),
• and at least one dielectric barrier (6-8) made from one or more layers with
- the thicknesses d_{Bi} and with
- the dielectric constants ε_{Bi}
between at least one electrode (3-5) and the gas filling, suitable for a dielectrically impeded discharge in the discharge vessel (2) between electrodes of different polarity,
**characterized by**
• an electrically conducting screen (12, 13) which surrounds the discharge vessel (2) at least partially,
• at least one dielectric (2) made from one or more layers with
- the thicknesses d_{Di} and with
- the dielectric constants ε_{Di},
which at least one dielectric (2) electrically separates the screen (12, 13) from at least one electrode (3-5),
• and the relationship

2. Discharge lamp according to Claim 1, in which the screen (12) is connected to a potential at frame, for example earth.

3. Discharge lamp according to Claim 1 or 2, in which the screen comprises a transparent layer (13) which is arranged at least on a subregion (9) of the outer wall of the discharge vessel (2).

4. Discharge lamp according to Claim 3, in which the transparent layer (13) consists of indium tin oxide (ITO).

5. Discharge lamp according to one of the preceding claims, in which the electrodes (3-5) are arranged on the inner wall of the discharge vessel (2), and in which the dielectric, which separates the screen (12, 13) from the electrodes (3-5), is formed by the wall of the discharge vessel (2).

6. Discharge lamp according to one of the preceding claims, in which at least a part of the screen (12) is further formed into cooling ribs (14).

## Revendications

1. Lame (1) à décharge
• comprenant une enceinte (2) de décharge au moins partiellement transparente et emplie d'une atmosphère gazeuse,
• un certain nombre d'électrodes (3 à 5) qui sont disposées sur ou dans les parois de l'enceinte (2) de décharge,
• et au moins une barrière (6 à 8) diélectrique en une couche ou en plusieurs couches
- ayant des épaisseurs d_{BI} et
- ayant les constantes diélectriques ε_{Bi}
entre au moins une électrode (3 à 5) et l'atmosphère gazeuse, qui convient pour une décharge rendue incomplète par voie diélectrique dans l'enceinte (2) de décharge entre des électrodes de polarité différentes,
**caractérisée par**
• un blindage (12, 13) conducteur de l'électricité, qui entoure au moins partiellement l'enceinte (2) de décharge,
• au moins un diélectrique en une couche ou en plusieurs couches
- ayant les épaisseurs d_{DI} et
- ayant les constantes diélectriques ε_{DI},
cet au moins un diélectrique (2) séparant galavaniquement le blindage (12, 13) d'au moins une électrode (3 à 5),
• et la relation

2. Lampe à décharge suivant la revendication 1, dans laquelle le blindage (12) est relié à un potentiel se trouvant à la masse, par exemple à la terre.

3. Lampe à décharge suivant la revendication 1 ou 2, dans laquelle le blindage comporte une couche (13) transparente qui est disposée au moins sur une partie (9) de la paroi extérieure de l'enceinte (2) de décharge.

4. Lampe à décharge suivant la revendication 3, dans laquelle la couche (13) transparente est en oxyde d'indium et d'étain (ITO).

5. Lampe à décharge suivant l'une des revendications précédentes, dans laquelle les électrodes (3 à 5) sont disposées sur la paroi intérieure de l'enceinte (2) de décharge et le diélectrique qui sépare le blindage (12, 13) des électrodes (3 à 5) est formé par la paroi de l'enceinte (2) de décharge.

6. Lampe à décharge suivant l'une des revendications précédentes, dans laquelle au moins une partie du blindage (12) est conformée en outre en ailettes (14) de refroidissement.
